# FASCICULE DE BREVET EUROPEEN

(11) **EP 0 518 742 B1**
(45) Date de publication et mention de la délivrance du brevet: **15.04.1998**
(21) Numéro de dépôt: 92401553.0
(22) Date de dépôt: 05.06.1992
(51) Int. Cl.: G10L 3/00

(54) **Procédé de détection d'un signal utile bruité**
Verfahren zur Ermittlung eines verrauschten Nutzsignals
Method for detecting a noisy wanted signal

(30) Priorité: 14.06.1991 FR 9107323
(43) Date de publication de la demande: 16.12.1992
(73) Titulaire: SEXTANT AVIONIQUE, 92360 Meudon-la-Forêt (FR)
(72) Inventeur: Pastor, Dominique, F-92045 Paris la Défense (FR)
(74) Mandataire: Chaverneff, Vladimir

(56) Documents cités:
- US-A- 4 052 568
- US-A- 4 410 763
- IEEE TRANSACTIONS ON ACOUSTICS, SPEECH, AND SIGNAL PROCESSING, vol. ASSP-31, no. 3, juin 1983, pages 678-684, New York, US; P. DE SOUZA: "A statistical approach to the design of an adaptive self-normalizing silence detector"
- IBM TECHNICAL DISCLOSURE BULLETIN, vol. 29, no. 12, May 1987, pages 5606-5609, Armonk, New York, US; "Digital signal processing algorithm for microphone input energy detection having adaptive sensitivity"

## Description

La présente invention se rapporte à un procédé de détection d'un signal utile bruité.

Un des problèmes importants en traitement du signal, simple quant à son énoncé, mais d'autant plus complexe quant à sa résolution, consiste à déterminer la présence ou l'absence d'un signal utile noyé dans un bruit additif.

Diverses solutions sont envisageables. On peut utiliser comme variable l'amplitude instantanée du signal reçu ou traité par référence à un seuil déterminé expérimentalement.

On peut aussi utiliser comme variable l'énergie du signal total sur une tranche temporelle de durée T, en seuillant, toujours expérimentalement, cette énergie.

Ces seuillages permettent une première présomption sur la présence ou l'absence du signal. Ils sont de plus applicables à tout signal. Aussi, sont ils complétés par des systèmes de "confirmation", définissant des critères "quasi-certains", propres au type de signal utile, lorsque la nature de celui-ci est connue a priori.

Un tel système complémentaire est largement utilisé en traitement de la parole et peut consister, par exemple, en une extraction de "pitch" ou en l'évaluation de l'énergie minimale d'une voyelle.

La présente invention a pour objet un procédé de détection d'un signal utile bruité, déterminant de façon la plus rigoureuse possible le seuil de détection, et pouvant fonctionner de façon autoadaptative.

Selon l'invention, on dispose du rapport signal/bruit attendu du signal à traiter, et on dispose d'une mesure du bruit seul estimé, mesure numérisée sur M points, ce bruit étant blanc ou rendu blanc, on calcule une estimée de l'énergie moyenne du bruit sur ces M points, on prend une tranche de N points de signal bruité, on calcule une estimée de l'énergie moyenne de ces N points, on calcule un seuil de détection différent de 1 à partir du rapport signal/bruit attendu; on calcule le rapport des deux dites estimées d'énergies moyennes, on compare ce rapport audit seuil, et si ce rapport est supérieur au seuil, on décide de la présence d'un signal utile, et s'il est inférieur à ce seuil, on décide de l'absence de signal utile.

La présente invention sera mieux comprise à la lecture de la description détaillée d'un mode de réalisation pris à titre d'exemple non limitatif.

On va d'abord expliquer comment doit se faire théoriquement, dans le cas idéal, la détection d'un signal bruité.

On dispose d'une première information u(n) pour une première tranche temporelle telle que :$\text{u(n) = s(n) + x(n)}$ n étant un nombre entier : 0 ≤ n ≤ N-1, s(n) étant un signal utile et x(n) un bruit. En outre, on dispose d'une autre information y(n), avec 0 ≤ n ≤ M-1, et M pouvant être égal à N ou différent de celui-ci. y(n) est une mesure du bruit x(n) sur une autre tranche temporelle exempte de signal utile.

On pose :${\text{U = (u(0)}}^{\text{2}} {\text{+ u(1)}}^{\text{2}} {\text{+ ... + u(N)}}^{\text{2}} \text{)/N}$ et${\text{V = (y(0)}}^{\text{2}} {\text{+ y(1)}}^{\text{2}} {\text{+ ... + y(M)}}^{\text{2}} \text{)/M}$ et$\text{Z = U/V}$

Ainsi, dans un cas idéal et irréaliste, on aurait, en notant RSB = rapport signal à bruit :$\text{Z = 1 + RSB}$ et le simple critère de détection serait :
Z > 1 : présence de signal utile
Z < 1 : absence de signal utile

Selon la présente invention, on remplace le seuil théorique de 1 par un seuil µ, calculé de la façon expliquée ci-dessous, qui tient compte du fait que les signaux dont on dispose ne sont pas parfaitement ergodiques et que U et V ne sont que des estimées des valeurs vraies des variances σᵤ2 et σₓ2.

Pour effectuer ce calcul de µ, on procède de la façon suivante.

On part du fait que les variables U et V sont de nature aléatoire, et que par conséquent Z l'est aussi. On calcule alors la densité de probabilité de Z (qui dépend du rapport signal sur bruit).

Il s'agit ensuite, en faisant appel au principe du maximum de vraisemblance, de déterminer la meilleure estimation du rapport signal sur bruit après avoir calculé la variable Z.

A cet effet, on mesure sur une tranche temporelle la variable U(n) précitée, et on mesure la variable y(n) sur une autre tranche temporelle où l'on est sûr qu'il n'y a pas de signal utile, mais uniquement du bruit (indépendant et décorrélé de s(n)).

Pour déterminer la densité de la variable aléatoire Z (que l'on peut qualifier de variable observée), on procède de la façon suivante. Soient X₁ appartenant à N (m₁ ; σ₁²) et X₂ appartenant à N (m₂ ; σ₂²) deux variables aléatoires gaussiennes indépendantes pour lesquelles les probabilités Pᵣ {X₁ < o} et Pᵣ {X₂ < o} sont pratiquement nulles.

On pose :${\text{m = m}}_{\text{1}} {\text{/m}}_{\text{2}} {\text{, σ}}^{\text{2}} {\text{= σ}}_{\text{1}} {}^{\text{2}} {\text{/σ}}_{\text{2}} {}^{\text{2}} {\text{, α = m}}_{\text{2}} {\text{/σ}}_{\text{2}} \text{.}$

La densité de probabilité fₓ (x) de X est alors :${\text{f}}_{\text{x}} \text{(x) =} {\left(\frac{\text{1}}{\text{2π}}\right)}^{\text{-1/2}} \frac{{\text{mx + σ}}^{\text{2}}}{{\text{(x}}^{\text{2}} {\text{+ σ}}^{\text{2}} {\text{)}}^{\text{3/2}}} \text{. e} {\text{}}^{\text{-} \frac{{\text{α}}^{\text{2}}}{\text{2}} \text{.} \frac{{\text{(x - m)}}^{\text{2}}}{{\text{x}}^{\text{2}} {\text{+ σ}}^{\text{2}}}} \text{. U(x)}$ où U(x) = 1 si x ≥ o et U(x) = o si x < o.

Si$\text{h(x) = α .} \frac{\text{x - m}}{{\text{(x}}^{\text{2}} {\text{+ σ}}^{\text{2}} {\text{)}}^{\text{1/2}}}$ on a : P(x) = Pᵣ {X < x} = F [h(x)], expression dans laquelle F(x) désigne la fonction caractéristique de la variable gaussienne normalisée.

On suppose maintenant que les signaux s(n), x(n) et y(n) sont blancs, gaussiens et centrés.

On pose

Ce dernier terme est donc, lui aussi, blanc, gaussien et centré ;
et on pose

Puisque l'on définit σₛ² et σₓ², on suppose implicitement que le calcul de la densité de probabilité se fait à σₛ² et σₓ² connus. On évalue donc la densité de Z en connaissant σₛ² et σₓ². Dans ce cas, U et V suivent des lois du chi-2, et, pour N et M suffisamment grands, U et V sont approximées par des lois gaussiennes pratiquement toujours positives :
U appartient à Z est donc le rapport de deux variables gaussiennes indépendantes. On peut facilement démontrer que U et V sont indépendantes.

Avec : m₁ = σᵤ², σ₁² = 2σᵤ⁴/N, m₂ = σₓ², σ₂² = 2σₓ⁴/M
il vient : m = σᵤ² / σₓ², σ² = (M/N) (σᵤ² / σₓ²)², α = (M/2)^{1/2}.
Or : σᵤ² / σₓ² = 1+ r où r = σₛ²/σₓ² est le rapport signal à bruit. Soit k = M/N, il vient : m = r+1, σ²= k(r+1)².

La densité de probabilité de Z, connaissant σₛ² et σₓ², s'exprime donc par :
1°) x ≥ 0${\text{f}}_{\text{z}} {\text{(z:σ}}_{\text{s}} {}^{\text{2}} {\text{, σ}}_{\text{x}} {}^{\text{2}} {\text{) = (M/4π)}}^{\text{1/2}} \text{(r+1)} \frac{\text{z+k(1+r)}}{{\text{[z}}^{\text{2}} {\text{+k(r+1)}}^{\text{2}} {\text{]}}^{\text{3/2}}} \text{e} {\text{}}^{\text{-} \frac{{\text{M[z-(r+1)]}}^{\text{2}}}{{\text{4[z}}^{\text{2}} {\text{+k(r+1)}}^{\text{2}} \text{]}}}$
2°) x ≤ 0 d'où : f_{z}(z : σₛ², σₓ²) = 0

On posera :${\text{f}}_{\text{k,M}} {\text{(z,r)=(M/4π)}}^{\text{1/2}} \text{(r+1)} \frac{\text{z+k(1+r)}}{{\text{[z}}^{\text{2}} {\text{+k(r+1)}}^{\text{2}} {\text{]}}^{\text{3/2}}} \text{e} {\text{}}^{\text{-} \frac{{\text{M[z-(r+1)]}}^{\text{2}}}{{\text{4[z}}^{\text{2}} {\text{+k(r+1)}}^{\text{2}} \text{]}}} \text{U(z)}$ de sorte que : f_{z}(z:σₛ², σₓ²) = f_{k,M}(z,σₛ²/σₓ²)

D'après les résultats ci-dessus relatifs à la densité de probabilité fₓ(x), on déduit la probabilité${\text{Pr { Z < z : σ}}_{\text{s}} {\text{}}^{\text{2}} {\text{, σ}}_{\text{x}} {\text{}}^{\text{2}} \text{}.}$

Soit :${\text{h}}_{\text{k.M}} {\text{(x,r) = (M/2)}}^{\text{1/2}} \frac{\text{x - (r+1)}}{{\text{[x}}^{\text{2}} {\text{+ k(r+1)}}^{\text{2}} {\text{]}}^{\text{1/2}}}$ Il vient : Pr {Z < z : σₛ² ; σₓ²} = F{h_{k,M}(x,r)}.

On va maintenant examiner le cas d'un signal quelconque s(n) et d'un bruit blanc gaussien.

On suppose toujours que les bruits x(n) et y(n) sont blancs, gaussiens avec σₓ² = E[x(n)²] = E[y(n)²]. Le signal utile s(n) est supposé quelconque, indépendant du bruit.

L'hypothèse nouvelle faite ici est de supposer que s(n) et x(n) sont non corrélés au sens temporel du terme, c'est-à-dire que :$\text{c =} \frac{\text{Σ 0 ≤ n ≤ N-1 s (n) x (n)}}{{\text{(Σ 0 ≤ n ≤ N-1 s(n)}}^{\text{2}} {\text{)}}^{\text{1/2}} {\text{(Σ 0 ≤ n ≤ N-1 x(n)}}^{\text{2}} {\text{)}}^{\text{1/2}}} \text{= 0}$

On montre alors que U peut être approximée par :${\text{U = µ}}_{\text{s}}^{\text{2}} {\text{+ (1/N) Σ 0 ≤ n ≤ N-1 x(n)}}^{\text{2}}$ et Z par :$\text{Z =} \frac{{\text{µ}}_{\text{s}} {}^{\text{2}} {\text{+ (1/N) Σ 0 ≤ n ≤ N-1 x(n)}}^{\text{2}}}{{\text{(1/M) Σ 0 ≤ n ≤ M-1 y(n)}}^{\text{2}}}$

De même que ci-dessus, le calcul de la densité de Z s'est fait en connaissant σₛ² et σₓ², ici le calcul se fera en connaissant µₛ² et σₓ². La densité à calculer sera notée par f_{z} (z:µ$\frac{\text{2}}{\text{s}}$, σ$\frac{\text{2}}{\text{x}}$).

Connaissant µₛ², U = µₛ² + (1/N) Σ 0≤n ≤ N-1 x(n)² appartient à (µₛ² + σₓ²; (2/N) σₓ⁴). V appartient à (σₓ² ; (2/M) σₓ⁴).

Z = U/V est donc approchée par le rapport de deux lois gaussiennes indépendantes. Comme U et V sont indépendantes, on applique donc le résultat concernant la densité de probabilité de X, avec :${\text{m}}_{\text{1}} {\text{= µ}}_{\text{s}} {}^{\text{2}} {\text{+ σ}}_{\text{x}} {}^{\text{2}} {\text{, σ}}_{\text{1}} {}^{\text{2}} {\text{= (2/N) σ}}_{\text{x}} {}^{\text{4}} {\text{, m}}_{\text{2}} {\text{= σ}}_{\text{x}} {}^{\text{2}} {\text{, σ}}_{\text{2}} {}^{\text{2}} {\text{= (2/M)σ}}_{\text{x}} {}^{\text{4}}$ Donc : m = r+1, σ² = k, α = (M/2)^{1/2}, avec k = M/N et r = µₛ²/σₓ² .

La densité de probabilité de Z, connaissant µₛ² et σₓ² vaut donc :${\text{f}}_{\text{z}} {\text{(z:µ}}_{\text{s}} {}^{\text{2}} {\text{, σ}}_{\text{x}} {}^{\text{2}} {\text{) = (M/4π)}}^{\text{1/2}} \frac{\text{(1+r)z+k}}{{\text{[z}}^{\text{2}} {\text{+k]}}^{\text{3/2}}} \text{e} {\text{}}^{\text{-} \frac{\text{M}}{\text{4}} \frac{{\text{[z-(r+1)]}}^{\text{2}}}{{\text{z}}^{\text{2}} \text{+k}}} \text{. U(z)}$ On posera :${\text{f}}_{\text{k,M}} {\text{(z) = (M/4π)}}^{\text{1/2}} \frac{\text{(1+r)z+k}}{{\text{[z}}^{\text{2}} {\text{+k]}}^{\text{3/2}}} \text{e} {\text{}}^{\text{-} \frac{\text{M}}{\text{4}} \frac{{\text{[z-(r+1)]}}^{\text{2}}}{{\text{z}}^{\text{2}} \text{+k}}} \text{. U(z)}$ de sorte que : f_{z}(z:σₛ², σₓ²) = f_{k,M} (z, σₛ²/σₓ²)

D'après les résultats ci-dessus concernant la densité de probabilité de X, on en déduit la probabilité${\text{Pr {Z < z : µ}}_{\text{s}} {}^{\text{2}} {\text{, σ}}_{\text{x}} {}^{\text{2}} \text{}.}$ Soit:${\text{h}}_{\text{k,M}} {\text{(x,r) = (M/2)}}^{\text{1/2}} \frac{\text{x - (r+1)}}{{\text{[x}}^{\text{2}} {\text{+ k]}}^{\text{1/2}}}$ il vient : Pr { Z < z : µₛ, σₓ² } = F (h_{k,M}(x,r))

Selon la présente invention, on met en oeuvre la détection d'activité en faisant appel au maximum de vraisemblance.

Dans les cas de signaux traités, la densité de probabilité de la variable Z, connaissant les énergies du signal utile et du bruit, s'exprime par une fonction de la forme :
f_{k,M}(z,r) où r désigne le rapport signal à bruit. Cette probabilité dépend donc du rapport signal sur bruit. Aussi, la règle de décision ne peut se donner qu'à rapport signal sur bruit attendu. Soit donc rₒ ce rapport signal à bruit attendu.

On suppose que la probabilité d'absence de s(n) est πₒ et que la probabilité de présence de s(n) est π₁.

Puisqu'on connaît la densité de probabilité f_{k,M}(z,r) la règle de décision optimale est fournie par la théorie générale de la détection et s'exprime par :$\frac{{\text{π}}_{\text{1}} {\text{f}}_{\text{k,M}} {\text{(z,r}}_{\text{o}} \text{)}}{{\text{π}}_{\text{o}} {\text{f}}_{\text{k,M}} \text{(z,0)}} \text{> 1 ⇒ D = 1}$$\frac{{\text{π}}_{\text{1}} {\text{f}}_{\text{k,M}} {\text{(z,r}}_{\text{o}} \text{)}}{{\text{π}}_{\text{o}} {\text{f}}_{\text{k,M}} \text{(z,0)}} \text{< 1 ⇒ D = 0}$

On peut aussi exprimer cette régle de décision sous la forme :$\text{(Z < µ ⇒ D = 0) et (Z > µ ⇒ D = 1).}$

Il faut alors déterminer µ et résoudre l'équation :${\text{ln[f}}_{\text{k,M}} {\text{(z,r}}_{\text{o}} {\text{)] - ln[f}}_{\text{k,M}} {\text{(z, 0)] - ln(π}}_{\text{o}} {\text{/π}}_{\text{1}} \text{) = 0.}$

On démontre alors que la probabilité d'erreur vaut :${\text{Pe = π}}_{\text{o}} {\text{[1 - F(h}}_{\text{k,M}} {\text{(µ,0))] + π}}_{\text{1}} {\text{F(h}}_{\text{k,M}} {\text{(µ,r}}_{\text{o}} \text{)).}$

On va maintenant examiner le cas de la détection d'un signal blanc gaussien dans un bruit lui-même blanc gaussien.

Les signaux s(n), x(n) et y(n) sont supposés blancs, gaussiens, centrés. Soit rₒ le rapport signal à bruit attendu, et k = M/N. la probabilité d'absence de s(n) est πₒ et la probabilité de présence de s(n) est π₁.

La règle de décision est alors :
Décision D = 1 lorsque :
Décision D = 0 lorsque :

Le seuil étant déterminé pour l'égalité (au lieu d'inégalité) entre les termes de ces deux expressions.

On peut aussi exprimer cette règle de décision sous la forme : (Z < µ ⇒ D = 0) et (Z > µ ⇒ D = 1).
On obtient par exemple pour µ, à M = N = 128, πₒ = π₁ = 1/2 :

| rₒ en dB | µ |
|---|---|
| -2 | 1,27 |
| -1 | 1,34 |
| 0 | 1,41 |
| 1 | 1,50 |
| 2 | 1,68 |

La probabilité d'erreur est :${\text{Pe = π}}_{\text{o}} {\text{[1-F(h}}_{\text{k,M}} {\text{(µ,0))] + π}}_{\text{1}} {\text{F(h}}_{\text{k,M}} {\text{(µ,r}}_{\text{o}} \text{))}$ avec :${\text{h}}_{\text{k,M}} {\text{(x,r}}_{\text{o}} {\text{) = (M/2)}}^{\text{1/2}} \frac{{\text{x - (r}}_{\text{o}} \text{+1)}}{{\text{[x}}^{\text{2}} {\text{+ k(r}}_{\text{o}} {\text{+1)}}^{\text{2}} {\text{]}}^{\text{1/2}}}$

Nous donnons ci-après quelques valeurs de Pe fonction de rₒ . πₒ et π₁ sont prises égales à 0,5.

| rₒ en dB | Pe |
|---|---|
| -2 | 0,086 |
| -1 | 0,052 |
| 0 | 0,028 |
| 1 | 0,013 |
| 2 | 0,005 |

Dans un exemple de simulation, on a généré un bruit blanc gaussien de variance unité. Pour chaque trame de 128 points (N = M = 128), on a décidé aléatoirement de générer un bruit s(n) additif, présentant un rapport signal sur bruit défini préalablement. Les probabilités d'apparition et d'absence (πₒ et π₁) sont égales à 0,5. On a généré un second bruit blanc gaussien de variance unité, qui a servi à calculer la variable aléatoire V. Pour chaque trame, on a calculé Z. On a appliqué alors la règle de décision et l'on a compté le nombre d'erreurs.

| rₒ en dB | Nombre d'erreurs sur 1000 itérations |
|---|---|
| -2 | 73 |
| -1 | 43 |
| 0 | 18 |
| 1 | 10 |
| 2 | 2 |

Ces résultats corroborent ceux prévus par le calcul théorique.

On va maintenant examiner le cas d'un signal quelconque s(n) et d'un bruit blanc gaussien.

On suppose toujours que les bruits x(n) et y(n) sont blancs, gaussiens avec σₓ²= E[x(n)²)=E(y(n)²]. Le signal utile s(n) est supposé quelconque, indépendant du bruit. Soit rₒ le rapport signal à bruit attendu, k = M/N. La probabilité d'absence de s(n) est πₒ et celle de présence de s(n) est π₁.
La règle de décision est alors :
Décision D = 1 lorsque :$\text{ln} \frac{{\text{(r}}_{\text{o}} \text{+1) z+k}}{\text{z+k}} \text{> (M/4)} \frac{{\text{[z-(r}}_{\text{o}} {\text{+1)]}}^{\text{2}} {\text{- (z-1)}}^{\text{2}}}{{\text{z}}^{\text{2}} \text{+k}} \text{+ ln} \frac{{\text{π}}_{\text{o}}}{{\text{π}}_{\text{1}}}$
Décision D = 0 lorsque :$\text{ln} \frac{{\text{(r}}_{\text{o}} \text{+1) z+k}}{\text{z+k}} \text{< (M/4)} \frac{{\text{[z-(r}}_{\text{o}} {\text{+1)]}}^{\text{2}} {\text{- (z-1)}}^{\text{2}}}{{\text{z}}^{\text{2}} \text{+k}} \text{+ ln} \frac{{\text{π}}_{\text{o}}}{{\text{π}}_{\text{1}}}$

On peut aussi exprimer cette règle de décision sous la forme : (Z < µ ⇒ D = 0) et (Z > µ ⇒ D = 1).

On obtient pour p les valeurs suivantes en fonction de rₒ, pour M = N = 128, πₒ = π₁ = 1/2.

| rₒ en dB | µ |
|---|---|
| -2 | 1,30 |
| -1 | 1,38 |
| 0 | 1,48 |
| 1 | 1,60 |
| 2 | 1,76 |

De plus, on obtient :${\text{Pe = π}}_{\text{o}} {\text{[ 1-F (h}}_{\text{k,M}} {\text{(µ,0))] + π}}_{\text{1}} {\text{F (h}}_{\text{k,M}} {\text{(µ,r}}_{\text{o}} \text{))}$ avec :${\text{h}}_{\text{k,M}} {\text{(x,r}}_{\text{o}} {\text{) = (M/2)}}^{\text{1/2}} \frac{{\text{x - (r}}_{\text{o}} \text{+1)}}{{\text{[x}}^{\text{2}} {\text{+ k ]}}^{\text{1/2}}}$

Nous donnons ci-après quelques valeurs de Pe en fonction de rₒ. Les probabilités πₒ et πₒ sont prises égales à 0,5.

| rₒ en dB | Pe |
|---|---|
| -2 | 0,062 |
| -1 | 0,032 |
| 0 | 0,013 |
| 1 | 0,004 |
| 2 | 0,001 |

Dans un exemple de simulation, pour chaque trame de 128 points de bruit blanc généré (N = M = 128), on a décidé aléatoirement d'y ajouter s(n), qui est ici, une sinusoïde, présentant un rapport signal sur bruit défini préalablement. π₁ et πₒ sont prises égales à 0,5.

On a généré un second bruit blanc gaussien de variance unité, servant à calculer V. Pour chaque trame, on a calculé Z et on a appliqué la règle de décision précitée. On a compté le nombre d'erreurs.

On a obtenu les résultats suivants :

| rₒ en dB | Nombre d'erreurs sur 1000 itérations |
|---|---|
| -2 | 70 |
| -1 | 37 |
| 0 | 12 |
| 1 | 6 |
| 2 | 3 |

Ces résultats corroborent ceux prévus par le calcul théorique.

Les résultats précédents, parce que très généraux, permettent la détection de signaux noyés dans du bruit additif, même lorsque le rapport signal sur bruit est faible, voisin de 0 dB.

On va décrire ci-dessous une application dans laquelle ce type de détection peut se révéler très utile.

Les algorithmes présentés s'appliquent au cas de la parole, comme pré-système de détection d'activité vocale.

Le choix du seuil de détection dépend du contexte.

En ce qui concerne les bandes audio utilisées, une caractérisation préalable du bruit et de la parole, à l'aide de mesures basées sur l'estimation par maximum de vraisemblance montre que le signal vocal à détecter présente un rapport signal sur bruit d'au moins 6 dB.

D'autre part, le système de traitement utilise des trames de signal de 128 points, la fréquence d'échantillonnage étant de 10 kHz.

Les variables U et V sont toutes les deux évaluées sur 128 points de sorte que M = N = 128.

D'après ce qui précède, on déduit le seuil théorique de détection à 3.

Cependant, on ne peut pas se contenter de cet unique seuil. En effet, si le bruit est relativement stationnaire, il présente des instationnarités à prendre en compte pour renouveler la variable V, ce qui permet de rendre l'algorithme partiellement adaptatif.

On introduit donc un second seuil, qui permet de décider si la variable V va être renouvelée ou non.

Ce second seuil est choisi à 1,25, ce qui correspond à un bruit additif au bruit stationnaire présentant un rapport signal à bruit de -2 dB.

La règle de décision est alors :
Si Z < 1,25 :
   Alors la trame traitée est composée du même bruit que celle utilisée comme référence. La variable V est remplacée par la valeur de l'énergie de la trame traitée.
   On notera que, puisque la décision est de considérer la trame traitée comme du bruit représentatif, on pourrait renouveler la variable V en faisant la moyenne de l'ancienne valeur de V et de l'énergie de la trame considérée. Ce qui amène à changer la valeur de M (nombre de points sur lequel est évalué V) mais cette opération peut induire un mauvais fonctionnement de l'algorithme.
Si 1,25 < z > 3 :
   La trame est considérée comme contenant une non-stationnarité du bruit, et exempte de parole.
Si 3 < Z :
   La trame est considéré comme de la parole.

Des essais effectués sur des échantillons de signaux bruités ont validé cette détection.

Cependant, rappelons que cette détection vocale peut être améliorée par l'utilisation de critères propres au signal de parole, tel que le calcul de "pitch".

L'algorithme proposé ici concerne l'étude de quelques exemples de signaux. Il est évident que pour d'autres signaux de parole présentant des rapports signal à bruit différents, un nouveau choix de seuils est nécessaire.

L'utilisation de deux seuils est généralement préférable.

Une application de cet algorithme permet de créer des fichiers de référence corrects pour le système de reconnaissance vocale étudié. Une segmentation précise des élocutions est alors nécessaire.

Dans une application, on a utilisé un alternat micro (ouverture et fermeture micro) qui fournit une segmentation grossière des élocutions.

L'algorithme précédent a été utilisé pour affiner cet alternat. Une première passe de l'algorithme a permis de préciser le début de l'élocution. Une seconde passe a consisté à lire le fichier de parole "à l'envers", c'est-à-dire en partant de la fermeture micro vers l'ouverture micro. Ce qui a permis alors de préciser la fin de l'élocution.

Cette utilisation non causale de l'algorithme est nécessaire, car la détection d'activité est suffisamment précise pour détecter, à l'intérieur des mots, la présence de silences, ce qui est préjudiciable à une mise en place d'une segmentation pour les apprentissages.

Le même type d'application permet aussi de segmenter les fichiers de parole sur lesquels on effectue une reconnaissance.

Cependant, cet algorithme n'est évidemment pas causal, ce qui est préjudiciable à une utilisation temps réel. D'où la nécessité de compléter cet algorithme par un calcul propre au traitement de la parole.

Nous avons démontré l'existence de seuils optimaux de détection, ce qui permet d'avoir une approche théorique du problème de l'estimation du rapport signal sur bruit et, surtout de la détection, dans le cas d'un bruit blanc et d'un signal connu seulement par son énergie sur N points lorsque celle-ci reste relativement stationnaire.

## Revendications

1. Procédé de détection d'un signal utile bruité, pour lequel on dispose du rapport signal/bruit attendu du signal à traiter, et d'une mesure du bruit seul estimé, mesure numérisée sur M points, caractérisé par le fait qu'on calcule une estimée de l'énergie moyenne du bruit sur ces M points (V), on prend une tranche de N points de signal bruité, on calcule une estimée de l'énergie moyenne de ces N points (V), on calcule un seuil de détection (p) différent de 1 à partir du rapport signal/bruit attendu (rₒ), on calcule le rapport (Z) des deux dites estimées d'énergies moyennes, on compare ce rapport audit seuil, et si ce rapport est supérieur au seuil, on décide de la présence d'un signal utile, et s'il est inférieur à ce seuil, on décide de l'absence de signal utile.

2. Procédé selon la revendication 1, caractérisé par le fait que le bruit seul estimé est blanc ou rendu blanc.

3. Procédé selon l'une des revendications précédentes, dans le cas où le signal utile est quelconque et le bruit est un bruit blanc gaussien, caractérisé par le fait que le seuil de détection théorique est la solution pour Z = µ de l'équation suivante :$\text{ln} \frac{{\text{(r}}_{\text{o}} \text{+1)z+k}}{\text{z+k}} \text{= (M/4)} \frac{{\text{[z-(r}}_{\text{o}} {\text{+1)]}}^{\text{2}} {\text{- (z-1)}}^{\text{2}}}{{\text{z}}^{\text{2}} \text{+k}} \text{+ ln} \frac{{\text{π}}_{\text{o}}}{{\text{π}}_{\text{1}}}$ rₒ étant le rapport signal à bruit attendu, k = M/N, πₒ étant la probabilité d'absence du signal utile et ni sa probabilité de présence.

4. Procédé selon l'une des revendications 1 ou 2 pour la détection d'un signal blanc gaussien bruité par du bruit également blanc et gaussien, caractérisé par le fait que le seuil de détection théorique est la solution pour Z = µ de l'équation suivante : rₒ étant le rapport signal à bruit attendu, k= M/N, πₒ étant la probabilité d'absence du signal utile et π₁ sa probabilité de présence.

5. Procédé selon l'une des revendications 1 à 3, pour la détection de la parole, caractérisé par le fait qu'en plus du seuil de détection théorique on utilise un second seuil de décision de mise à jour de la tranche mesurée du bruit seul estimé, afin de tenir compte des instationnarités du bruit.

## Patentansprüche

1. Verfahren zum Erfassen eines verrauschten Nutzsignals, für das das erwartete Signal/Rausch-Verhältnis des zu verarbeitenden Signals und ein Maß des geschätzten alleinigen Rauschens, die für M Punkte digitalisiert ist, vorhanden sind, dadurch gekennzeichnet, daß ein Schätzwert der mittleren Energie des Rauschens für diese M Punkte (V) berechnet wird, eine Gruppe von N Punkten des verrauschten Signals gewählt wird, ein Schätzwert der mittleren Energie dieser N Punkte (V) berechnet wird, ein Erfassungsschwellenwert (µ), der von 1 verschieden ist, ausgehend vom erwarteten Signal/Rausch-Verhältnis (rₒ) berechnet wird, das Verhältnis (Z) der zwei genannten Schätzwerte der mittleren Energien berechnet wird, dieses Verhältnis mit dem Schwellenwert verglichen wird und, wenn dieses Verhältnis größer als der Schwellenwert ist, das Vorhandensein eines Nutzsignals festgestellt wird, und, wenn es kleiner als dieser Schwellenwert ist, das Fehlen des Nutzsignals festgestellt wird.

2. Verfahren nach Anspruch 1, dadurch gekennzeichnet, daß das geschätzte alleinige Rauschen weiß ist oder weiß gemacht wird.

3. Verfahren nach irgendeinem der vorangehenden Ansprüche für den Fall, in dem das Nutzsignal beliebig ist und das Rauschen ein Gaußsches weißes Rauschen ist, dadurch gekennzeichnet, daß der theoretische Erfassungsschwellenwert die Lösung für Z = µ der folgenden Gleichung ist:$\text{ln} \frac{{\text{(r}}_{\text{0}} \text{+1)z+k}}{\text{z + k}} \text{=} \frac{\text{M}}{\text{4}} \frac{{\text{[z-(r}}_{\text{0}} {\text{+1)]}}^{\text{2}} {\text{- (z-1)}}^{\text{2}}}{{\text{z}}^{\text{2}} \text{+ k}} \text{+ ln} \frac{{\text{π}}_{\text{0}}}{{\text{π}}_{\text{1}}}$ wobei rₒ das erwartete Signal/Rausch-Verhältnis k = M/N ist, πₒ die Wahrscheinlichkeit für das Fehlen des Nutzsignals ist und π₁ die Wahrscheinlichkeit seines Vorhandenseins ist.

4. Verfahren nach einem der Ansprüche 1 oder 2 für die Erfassung eines Gaußschen weißen Signals, das durch ein ebenfalls weißes und Gaußsches Rauschen verrauscht ist, dadurch gekennzeichnet, daß der theoretische Erfassungsschwellenwert die Lösung für Z = µ der folgenden Gleichung ist: wobei rₒ das erwartete Signal/Rausch-Verhältnis k = M/N ist, πₒ die Wahrscheinlichkeit für das Fehlen des Nutzsignals ist und π₁ die Wahrscheinlichkeit für sein Vorhandensein ist.

5. Verfahren nach einem der Ansprüche 1 bis 2 für die Spracherfassung, dadurch gekennzeichnet, daß zusätzlich zu dem theoretischen Erfassungsschwellenwert ein zweiter Entscheidungsschwellenwert für die Aktualisierung der gemessenen Gruppe des geschätzten alleinigen Rauschens verwendet wird, um Instationaritäten des Rauschens zu berücksichtigen.

## Claims

1. Method of detecting a useful signal affected by noise, for which the expected signal/noise ratio of the signal to be processed is available, and a measurement of the estimated noise alone is available, a measurement enumerated over M points, characterized in that an estimate of the mean energy of the noise over these M points (V) is calculated, a slice of M points of noise-affected signal is taken, an estimate of the mean energy of these N points (V) is calculated, a detection threshold (µ), differing from 1, is calculated on the basis of the expected signal/noise ratio (rₒ), the ratio (Z) of the two said estimated mean energies is calculated, this ratio is compared with the said threshold, and, if this ratio is above the threshold, it is decided that a useful signal is present, and, if it is below this threshold, it is decided that a useful signal is absent.

2. Method according to Claim 1, characterized in that the estimated noise alone is white or made to be white.

3. Method according to one of the preceding claims, in the case where the useful signal is any signal and the noise is a gaussian white noise, characterized in that the theoretical detection threshold is the solution for Z = µ of the following equation:$\text{ln} \frac{{\text{(r}}_{\text{o}} \text{+1)z+k}}{\text{z+k}} \text{= (M/4)} \frac{{\text{[z-(r}}_{\text{o}} {\text{+1)]}}^{\text{2}} {\text{- (z-1)}}^{\text{2}}}{{\text{z}}^{\text{2}} \text{+k}} \text{+ ln} \frac{{\text{π}}_{\text{o}}}{{\text{π}}_{\text{1}}}$ rₒ being the expected signal-to-noise ratio, k = M/N, πₒ being the probability of absence of the useful signal and π₁ its probability of presence.

4. Method according to one of Claims 1 or 2 for detection of a gaussian white signal affected by noise which is also white and gaussian, characterized in that the theoretical detection threshold is the solution for Z = µ of the following equation: rₒ being the expected signal-to-noise ratio, k = M/N, πₒ being the probability of absence of the useful signal and π₁ its probability of presence.

5. Method according to one of Claims 1 to 3, for speech detection, characterized in that over and above the theoretical detection threshold a second decision threshold is used for updating the measured slice of the estimated noise alone, in order to take account of non-stationary noise.
